# EUROPÄISCHE PATENTSCHRIFT

(11) **EP 1 228 732 B1**
(45) Veröffentlichungstag und Bekanntmachung des Hinweises auf die Patenterteilung: **17.09.2008**
(21) Anmeldenummer: 02002335.4
(22) Anmeldetag: 31.01.2002
(51) Int. Cl.: A47L 9/06

(54) **Haushalts-Bodenstaubsauger mit einem einer grossen Arbeitsbreite aufweisenden Saugkopf**
Household vacuum cleaner with a wide suction head
Aspirateur domestic avec une buse d'aspiration à grande largeur de travail

(30) Priorität: 06.02.2001 DE 10105371
(43) Veröffentlichungstag der Anmeldung: 07.08.2002
(73) Patentinhaber: Wessel-Werk GmbH, 51580 Reichshof-Wildbergerhütte (DE)
(72) Erfinder: Dilger Horst, D-51597 Morsbach (DE); Kaffenberger Dieter, D-51674 Wiehl (DE); Riehl Klaus-Dieter, D-57488 Drolshagen (DE)
(74) Vertreter: Albrecht, Rainer Harald

(56) Entgegenhaltungen:
- EP-A- 1 210 898
- WO-A-96/37142
- DE-A- 3 009 648
- DE-A- 4 243 244
- DE-A- 19 541 739
- DE-A- 19 546 756
- DE-A- 19 628 070
- US-A- 5 539 953

## Beschreibung

Die Erfindung betrifft einen Haushalts-Bodenstaubsauger mit einem sowohl auf Glattböden als auch auf textilen Bodenbelägen einsetzbaren Saugkopf, der eine an einem Gehäuseoberteil starr oder kippbeweglich befestigte Gleitsohle mit einem quer zur Arbeitsrichtung sich erstreckenden Saugmund, einen in den Saugmund einmündenden Saugkanal und einen im Gehäuseoberteil vertikal verstellbar angeordneten und von einem Umschalter betätigbaren Träger mit mindestens einem unterseitigen Borstenstreifen und/oder mindestens einer unterseitigen flexiblen Lippe aufweist. Die Gleitsohle weist unterseitig vorspringende, den Saugmund begrenzende Saugmundkanten auf und ist mit mindestens einem Fadenheberstreifen ausgerüstet ist. Der Saugkanal hat ein Anschlussende für ein Dreh-/Kippgelenk, das aus einem schwenkbeweglich in den Saugkanal eingesetzten Stutzen und einem drehbeweglich an den Stutzen angeschlossenen Winkelrohr besteht. Der für den Hausgebrauch bestimmte Bodenstaubsauger weist ferner in an sich bekannter Weise eine Saugeinrichtung mit einem Sauggebläse und einer Staubsammeleinrichtung auf. Die Drehzahl des Sauggebläses ist im allgemeinen stufenlos oder in Stufen regelbar. Die Staubsammeleinrichtung kann aus einem als Abscheider ausgebildeten Auffangbehälter, einem Filtersack oder einer als Wegwerfartikel ausgebildeten Filtertüte bestehen. Die Saugeinrichtung weist ferner ein Gehäuse auf, das auf Rollen oder Kufen über die zu reinigende Bodenfläche gezogen wird und über einen Saugschlauch und einen mit dem Saugschlauch verbundenes Saugrohr an den Saugkopf angeschlossen ist. Unter den Begriff Bodenstaubsauger sollen aber auch Handgeräte fallen, die auf das Anschlussende des Saugkopfes aufgesteckt werden und an ihrem rückwärtigen Ende zur Handhabung eine Stange mit einem Handgriff aufweisen. Ein der Erfindung zugrundeliegender Haushalts-Bodenstaubsauger erreicht einen nach DIN EN 60 312 gemessenen maximalen Luftstrom zwischen 25 und 50 l/sec.

Der eingangs beschriebene Aufbau eines Saugkopfes für Haushalts-Bodenstaubsauger, der auch als Staubsaugerdüse bezeichnet wird, ist beispielsweise aus DE-A 196 28 070 bekannt und in der Praxis weit verbreitet. In der Praxis werden heute für den Hausgebrauch ausnahmslos Bodenstaubsauger eingesetzt, deren Saugköpfe eine Breite bis zu etwa 300 Millimeter aufweisen.

Breitere Saugdüsen werden lediglich für Industrieschmutzsauger eingesetzt. Die für den Industriebereich ausgelegten Saugdüsen weisen im Vergleich zu Bodendüsen für Haushalts-Staubsauger einen anderen Aufbau auf. Sie weisen einen in Saugrichtung schmales Gehäuseoberteil auf, in das ein den Saugmund formender Einsatz eingepasst ist. Der Saugkopf weist weder eine breite Gleitsohle noch einen im Gehäuseoberteil vertikal verstellbaren Träger mit zugeordnetem Umschalter auf. Der den Saugmund formende Einsatz ist austauschbar und wird bezüglich der konkreten Gestaltung für den Einsatzzweck, für den die Saugdüse vornehmlich bestimmt ist, angepasst.

Aus WO 96/37 142 ist eine Bodendüse bekannt, deren Breite doppelt so groß ist wie die Breite einer Bodendüse für Haushalts-Staubsauger. Sie weist einen Saugmund auf, der mittig durch einen Steg unterteilt ist. In jeden Abschnitt des Saugmundes mündet ein Saugkanal ein. Die Bodendüse weist keinen vertikal verstellbaren Träger auf und ist nicht für den wechselweisen Betrieb auf Glattböden und textilen Bodenbelägen umschaltbar. Als Vorteil wird angegeben, dass die breite Saugdüse einen stabileren Bodenkontakt ergibt. Einen Beitrag zum energieeffizienten Saugen leistet die Druckschrift nicht.

Der Erfindung liegt die Aufgabe zugrunde, bei einem Haushalts-Bodenstaubsauger ein möglichst energieeffizientes Saugen zu ermöglichen.

Ausgehend von einem Haushalts-Bodenstaubsauger, dessen Saugkopf die eingangs beschriebenen Merkmale aufweist, wird die Aufgabe erfindungsgemäß dadurch gelöst, dass die Gleitsohle des Saugkopfes eine an den Enden des Saugmundes gemessene Arbeitsbreite von 350 bis 500 Millimetern aufweist. Im Vergleich zu den bekannten Ausführungen weist der erfindungsgemäße Saugkopf eine für Haushalts-Bodenstaubsauger besonders große Arbeitsbreite auf. Die erfindungsgemäße Ausbildung beruht auf der Überlegung, dass die Düsenbreite proportional in eine Leistungskennziffer eingeht, welche die Leistungsaufnahme des Bodenstaubsaugers auf die abgesaugte Fläche bezieht. Durch die unterseitige Gestaltung der Gleitsohle, insbesondere durch die Bemessung des Saugmundes, des Überstandes und der Breite der Saugmundkanten sowie des rückwärtig an den Saugmund anschließenden Abschnittes der Gleitsohle kann der Saugkopf so ausgelegt werden, dass die als Produkt aus Luftstrom und Unterdruck berechnete Saugleistung sich mit zunehmender Arbeitsbreite nicht oder nur wenig ändert. Insofern ist mit einer Staubsaugerdüse, die erfindungsgemäß eine Arbeitsbreite von 350 bis 500 Millimetern besitzen kann, ein energieeffizientes Saugen möglich. Mit zunehmender Arbeitsbreite wird bei der Bauform des Saugkopfes, die der erfindungsgemäßen Lehre zugrunde liegt, die bodenseitige Andruckkraft größer. Der Vergrößerung der Andruckkraft und der daraus resultierenden Schiebekraft zur Bewegung des Saugkopfes über die Bodenfläche kann durch Materialwahl der Gleitsohle und/oder durch eine frontseitige Abstützung an Gleitrollen entgegengewirkt werden.

Im Rahmen der Erfindung liegt es, die Gleitsohle aus Kunststoff zu fertigen. Bevorzugt ist jedoch eine Gleitsohle aus Metall. Zweckmäßig werden lange Fadenheberstreifen eingesetzt. Sie können gemäß einer bevorzugten Ausführung der Erfindung eine Länge aufweisen, die das 0,3- bis 0,5-fache der Arbeitsbreite der Gleitsohle beträgt.

Im Folgenden wird die Erfindung anhand einer lediglich ein Ausführungsbeispiel darstellenden Zeichnung näher erläutert. Es zeigen schematisch
- Fig. 1: einen Längsschnitt durch einen Saugkopf für einen Haushalts-Bodenstaubsauger,
- Fig. 2: eine Unteransicht des in Fig. 1 dargestellten Saugkopfes.

In den Figuren ist ein in der Praxis als Staubsaugerdüse bezeichneter Saugkopf für einen Haushalts-Bodenstaubsauger dargestellt. Der Bodenstaubsauger kann ein Gehäuse mit einem Sauggebläse und einer Staubsammeleinrichtung aufweisen, der schlittenförmig auf Rollen oder Kufen über die zu reinigende Bodenfläche gezogen wird und über einen Saugschlauch sowie ein mit dem Saugschlauch verbundenes Saugrohr an den Saugkopf angeschlossen ist. Von dem Begriff Bodenstaubsauger sollen aber auch Handgeräte erfasst sein, die einen saugseitigen Stutzen aufweisen, der unmittelbar ohne Zwischenschaltung eines Saugschlauches an den Saugkopf angekuppelt wird. An ihrem rückwärtigen Ende weisen die Handgeräte einen Stiel mit einem Handgriff auf.

Zu dem grundsätzlichen Aufbau des in den Figuren dargestellten Saugkopfes gehören ein Gehäuseoberteil 1, eine am Gehäuseoberteil 1 starr oder kippbeweglich befestigte Gleitsohle 2 mit einem quer zur Arbeitsrichtung sich erstreckenden Saugmund 3, ein Saugkanal 4, der in den Saugmund 3 einmündet und ein Anschlussende für ein Dreh-/Kippgelenk 5 aufweist, sowie ein von einem Umschalter 8 betätigbarer Träger 9, der vertikal verstellbar im Gehäuseoberteil 1 angeordnet und zum Saugen von Glattböden unterseitig mit mindestens einem Borstenstreifen 10 und/oder mindestens einer flexiblen Lippe bestückt ist. Das Dreh-/Kippgelenk 5 besteht aus einem schwenkbeweglich in den Saugkanal 4 eingesetzten Stutzen 6 und einem drehbeweglich an den Stutzen 6 angeschlossenen Winkelrohr 7, an das ein über einen Saugschlauch mit dem Bodenstaubsauger verbundenes Saugrohr oder der saugseitige Stutzen des Staubsaugers anschließbar ist. Die Gleitsohle 2 weist unterseitig vorspringende, den Saugmund 3 begrenzende Saugmundkanten 11 auf und ist mit mindestens einem Fadenheberstreifen 12 ausgerüstet. Der Saugmund 3 besteht aus einem einzigen Kanal, der in seiner Länge eine annähernd konstante Kanalbreite aufweist. Die Gleitsohle 2 kann aus Kunststoff oder Metall bestehen und weist in Arbeitsrichtung hinter dem Saugmund eine Breite auf, die ein Mehrfaches der Kanalbreite beträgt.

Erfindungsgemäß ist die an den Enden des Saugmundes 3 gemessene Arbeitsbreite B der Gleitsohle 2 größer als 350 Millimeter. Sie kann bis zu 500 Millimeter betragen. Der Fadenheberstreifen 12 hat eine Länge, die das 0,3- bis 0,5-fache der Arbeitsbreite B der Gleitsohle 2 betragen sollte.

Der der Erfindung zugrundeliegende Haushalts-Bodenstaubsauger erzeugt einen nach DIN EN 60 312 bestimmten maximalen Luftstrom zwischen 25 und 50 l/sec. Die nach dieser DIN bestimmte Saugleistung, die als Produkt aus Luftstrom und Unterdruck berechnet wird, liegt vorzugsweise im Bereich vom 150 Watt bis 400 Watt.

## Patentansprüche

1. Haushalts-Bodenstaubsauger mit einem sowohl auf Glattböden als auch auf textilen Bodenbelägen einsetzbaren Saugkopf, der eine an einem Gehäuseoberteil (1) starr oder kippbeweglich befestigte Gleitsohle (2) mit einem quer zur Arbeitsrichtung sich erstreckenden, aus einem einzigen Kanal bestehenden Saugmund (3), einen in den Saugmund (3) einmündenden Saugkanal (4) und einen im Gehäuseoberteil (1) vertikal verstellbar angeordneten und von einem Umschalter (8) betätigbaren Träger (9) mit mindestens einem unterseitigen Borstenstreifen (10) und/oder mindestens einer unterseitigen flexiblen Lippe aufweist, wobei die Gleitsohle (2) unterseitig vorspringende, den Saugmund (3) begrenzende Saugmundkanten (11) aufweist und mit mindestens einem Fadenheberstreifen (12) ausgerüstet ist, wobei der Saugkanal (4) ein Anschlussende für ein Dreh-/Kippgelenk (5) aufweist, das aus einem schwenkbeweglich in den Saugkanal (4) eingesetzten Stutzen (6) und einem drehbeweglich an den Stutzen (6) angeschlossenen Winkelrohr (7) besteht und wobei der Saugmund (3) über seine Länge eine annähernd konstante Kanalbreite aufweist, **dadurch gekennzeichnet, dass** die Gleitsohle (2) eine an den Enden des Saugmundes (3) gemessene Arbeitsbreite (B) von 350 bis 500 mm aufweist.

2. Haushalts-Bodenstaubsauger nach Anspruch 1, **dadurch gekennzeichnet, dass** die Gleitsohle (2) des Saugkopfes aus Metall besteht.

3. Haushalts-Bodenstaubsauger nach Anspruch 1 oder 2, **dadurch gekennzeichnet, dass** der Fadenheberstreifen (12) des Saugkopfes eine Länge aufweist, die das 0,3 bis 0,5-fache der Arbeitsbreite (B) der Gleitsohle (2) beträgt.

## Claims

1. Domestic vacuum cleaner comprising a suction head which can be used both on smooth floors and on textile floor coverings, which suction head has a sliding base plate (2) which is attached in a rigid or tiltable manner to a housing upper part (1) and comprises a suction mouth (3) which extends transversely to the working direction and consists of a single channel, a suction channel (4) which opens into the suction mouth (3), and a carrier (9) which is arranged in a vertically displaceable manner in the housing upper part (1) and can be actuated by a switch (8), said carrier comprising at least one strip of bristles (10) on the underside and/or at least one flexible lip on the underside, wherein the sliding base plate (2) has suction mouth edges (11) which delimit the suction mouth (3) and protrude from the underside, and is equipped with at least one pile-lifting strip (12), wherein the suction channel (4) has a connection end for a rotary/tilting articulation (5) which consists of a pivotable connection piece (6) inserted in the suction channel (4) and an angled tube (7) which is connected in a rotatable manner to the connection piece (6), and wherein the suction mouth (3) has over its length an approximately constant channel width, **characterised in that** the sliding base plate (2) has a working width (B) of 350 to 500 mm measured to the ends of the suction mouth (3).

2. Domestic vacuum cleaner according to claim 1, **characterised in that** the sliding base plate (2) of the suction head is made from metal.

3. Domestic vacuum cleaner according to claim 1 or 2, **characterised in that** the pile-lifting strip (12) of the suction head has a length which is 0.3 to 0.5 times the working width (B) of the sliding base plate (2).

## Revendications

1. Aspirateur ménager comprenant une tête d'aspiration utilisable aussi bien sur des sols lisses que sur des revêtements textiles de sols, laquelle tête d'aspiration comporte une semelle de glissement (2) fixée de façon rigide ou basculante sur une partie supérieure de carter (1), avec un bec d'aspiration (3) s'étendant transversalement à la direction de travail et constitué d'un conduit unique, un conduit d'aspiration (4) débouchant dans le bec d'aspiration (3), et un support (9) réglable verticalement dans la partie supérieure de carter (1), actionnable par un interrupteur (8) et pourvu d'au moins une barrette de poils (10) du côté inférieur et/ou d'au moins une lèvre flexible du côté inférieur, la semelle de glissement (2) présentant des arêtes de bec d'aspiration (11) en saillie du côté inférieur, qui délimitent le bec d'aspiration (3), et étant pourvue d'au moins un releveur de fils (12), le conduit d'aspiration (4) présentant une extrémité de raccordement pour une articulation rotative/basculante (5), qui est constituée d'une tubulure (6), logée de façon mobile en pivotement dans le conduit d'aspiration (4), et d'un tube coudé (7) raccordé de façon mobile en rotation à la tubulure (6), et le bec d'aspiration (3) présentant sur sa longueur une largeur de conduit approximativement constante, **caractérisé en ce que** la semelle de glissement (2) présente une largeur de travail (B) de 350 à 500 mm, mesurée aux extrémités du bec d'aspiration (3).

2. Aspirateur ménager suivant la revendication 1, **caractérisé en ce que** la semelle de glissement (2) de la tête d'aspiration se compose de métal.

3. Aspirateur ménager suivant l'une des revendications 1 et 2, **caractérisé en ce que** le releveur de fils (12) de la tête d'aspiration a une longueur, qui est de 0,3 à 0,5 fois la largeur de travail (B) de la semelle de glissement (2).
